# FASCICULE DE BREVET EUROPEEN

(11) **EP 4 086 513 B1**
(45) Date de publication et mention de la délivrance du brevet: **12.11.2025**
(21) Numéro de dépôt: 21305570.0
(22) Date de dépôt: 03.05.2021
(51) Int. Cl.: F23G 1/00

(54) **FOUR CRÉMATOIRE AMÉLIORÉ ET PROCÉDÉ ASSOCIÉ**
VERBESSERTER KREMATORIUMSOFEN UND ENTSPRECHENDES VERFAHREN
IMPROVED CREMATION FURNACE AND ASSOCIATED METHOD

(43) Date de publication de la demande: 09.11.2022
(73) Titulaire: Leclerc, Florian, 44200 Nantes (FR); Giafferi, Catherine, 78200 Mantes-la-Jolie (FR); Leclerc, Jérôme, 75018 Paris (FR)
(72) Inventeur: LECLERC, Michel, 28210 Villemeux-sur-Eure (FR)
(74) Mandataire: Yes My Patent

(56) Documents cités:
- WO-A1-2014/109378
- FR-A1- 3 084 140
- KR-Y1- 200 361 000

## Description

La présente invention se rapporte au domaine des fours crématoires - aussi appelés incinérateurs - utilisés par les sociétés de services funéraires.

On connaît de la demande de brevet français FR9907049 un dispositif et un procédé d'incinération de corps humain, dans lequel on utilise du propergol pour élever rapidement et à très haute température (de l'ordre de 2700°C) la température du corps humain à incinérer, réduisant ainsi à environ une minute l'opération d'incinération.

La technique divulguée par ce brevet antérieur a permis de diminuer drastiquement le temps d'incinération, par rapport à la technique traditionnelle de crémation dans laquelle la combustion du corps se déroule à environ 900°C, et dure environ 1h30.

Cette technique a aussi permis de réduire la quantité de gaz nocifs, et notamment de dioxyde de carbone et de monoxyde de carbone, largués dans l'atmosphère.

Dans le but d'améliorer cette technique très innovante, il a ensuite été divulgué dans la demande de brevet FR1856618 un dispositif et un procédé de projection d'abrasif sur le corps humain à incinérer, afin de casser la croûte de carbone qui se forme à la surface de celui-ci lorsqu'il est élevé à de très hautes températures - de l'ordre de 2700°C. Par ailleurs, le document KR 200361000 et le document WO 2014/109378 divulguent des moyens d'oscillation pour faire osciller des moyens d'émission de chaleur pendant leur fonctionnement.

L'utilisation d'un tel abrasif, de manière continue ou intermittente, permet d'optimiser l'évaporation de l'eau du corps, et la sublimation des matières solides de ce corps, et de réduire ainsi encore la durée de l'opération d'incinération.

La présente invention a notamment pour but d'apporter une amélioration supplémentaire à cette technique innovante d'incinération décrite dans ces demandes de brevets.

Le problème susmentionné est résolu par l'invention telle que définie dans les revendications indépendantes. Les modes de réalisation préférés sont définis dans les revendications dépendantes.

On atteint ce but de l'invention avec un four crématoire pour sublimation d'un corps humain comprenant des moyens d'émission de chaleur par contact à une température située dans une gamme allant de 2000°C à 3500°C, et de préférence à une température de 2700°C, des moyens de diffusion d'un additif abrasif et des moyens d'oscillation pour faire osciller ces moyens d'émission de chaleur pendant leur fonctionnement, les moyens pour faire osciller ces moyens d'émission de chaleur étant également des moyens pour faire osciller les moyens de diffusion d'additif abrasif. Aucun des documents de l'art antérieur ne divulgue, ni ne suggère une utilisation des moyens d'oscillation pour faire osciller les moyens de diffusion d'additif abrasif pour permettre une attaque homogène de la croûte de carbone se formant à la surface du corps par l'additif abrasif, améliorant encore l'efficacité et la rapidité de la sublimation de ce corps.

Grâce à ces caractéristiques, on obtient un four crématoire dans lequel les flammes sortant des moyens d'émission de chaleur et venant au contact du corps à incinérer, peuvent réaliser un balayage de ce corps, assurant une parfaite répartition de la chaleur sur celui-ci, et ainsi sa sublimation complète et rapide.

Suivant d'autres caractéristiques optionnelles du four crématoire selon invention :
- ledit four crématoire comprend également des moyens de diffusion sous pression d'un additif abrasif : comme cela est connu de la demande de brevet FR1856618, un tel additif permet de supprimer la couche de carbone qui se forme à la surface du corps à incinérer, et ainsi de rendre plus efficace et rapide la sublimation de ce corps ;
- ledit four crématoire comprend également des moyens pour faire osciller les moyens de diffusion d'additif abrasif : ces moyens d'oscillation permettent une attaque homogène de la croûte de carbone se formant à la surface du corps par l'additif abrasif, améliorant encore l'efficacité et la rapidité de la sublimation de ce corps ;
- lesdits moyens d'oscillation sont adaptés pour faire osciller lesdits moyens d'émission de chaleur et/ou lesdits moyens de diffusion d'abrasif avec une amplitude de l'ordre de 30° dans un plan horizontal, et avec une fréquence de l'ordre de 3 oscillations par minute : une telle oscillation relativement lente permet de réaliser un balayage du corps à incinérer, tant avec les flammes des moyens d'émission de chaleur qu'avec l'additif abrasif, ce qui s'avère optimal pour réaliser une sublimation efficace et rapide du corps à incinérer ;
- lesdits moyens de diffusion d'additif abrasif sont solidaires desdits moyens d'émission de chaleur : ce mode de réalisation particulier permet de n'avoir qu'un seul mécanisme de mise en mouvement, commun aux moyens d'émission de chaleur et de diffusion de l'additif abrasif ;
- lesdits moyens de diffusion de chaleur sont sélectionnés dans le groupe comprenant des brûleurs d'hydrogène, et des propulseurs de propergol : de tels brûleurs permettent d'atteindre très rapidement des températures de sublimation du corps humain situées typiquement aux alentours de 2700°C ;
- ledit four crématoire comporte six brûleurs disposés autour de la zone de réception du corps à incinérer : cet agencement spécifique permet une sublimation rapide et homogène du corps à incinérer.

La présente invention se rapporte également à un procédé de sublimation d'un corps disposé à l'intérieur d'un four crématoire tel que défini dans la revendication 6. Cela permet de casser efficacement et de manière homogène la croûte de carbone qui se forme à la surface du corps pendant l'opération d'incinération.

D'autres caractéristiques et avantages de l'invention ressortiront à la lecture de la description qui suit, en référence à la figure 1 ci-annexée, qui illustre :
[Fig. 1] : une vue de dessus d'un four crématoire selon invention, représenté de manière schématique.

Comme on peut le voir sur cette figure, le four crématoire selon invention prend une enceinte 1, qui peut être rectangulaire comme représenté, ou circulaire, ou de tout autre forme, et être formée en tout ou partie en tôle et/ou en béton.

Une porte 3 permet d'accéder à l'intérieur de cette enceinte, tant pour y introduire le corps humain à incinérer, que pour réaliser des opérations d'entretien et de maintenance.

À l'intérieur de cette enceinte se trouve une table 5 de réception du corps à incinérer (en général disposé à l'intérieur d'un cercueil), cette table étant conçue dans un matériau pouvant résister à des températures de l'ordre de 2700°C : un tel matériau peut être par exemple du carbone.

Autour de la table 5 sont disposés des brûleurs 7, de préférence au nombre de six comme cela est représenté à la figure ci-annexée, à savoir deux paires de brûleurs 7a, 10 7b et 7c, 7d disposés de part et d'autre de la longueur de la table 5, et deux brûleurs 7e,, 7f disposés à chacune des extrémités de cette table.

Ces brûleurs sont adaptés pour engendrer des flammes à une température située dans une gamme allant de 2000°C à 3500°C, et de préférence de l'ordre de 2700°C.

Un carburant permettant d'atteindre ces températures peut-être de l'hydrogène liquide.

Selon une autre variante possible, en lieu et place des brûleurs 7, on peut envisager l'utilisation de propulseurs de propergol, comme cela est expliqué dans la demande de brevet FR9907049.

On prévoit en outre des moyens permettant de faire osciller les brûleurs 7 (ou, le cas échéant, les propulseurs) dans le plan horizontal, c'est-à-dire autour d'axes sensiblement verticaux, avec une amplitude de préférence de l'ordre de 30°.

Ces moyens d'oscillation peuvent comprendre une tringlerie 9 reliée à un moteur d'actionnement 11, similaire à un mécanisme d'actionnement d'essuie-glace de véhicule automobile.

De manière préférée, le four crématoire selon invention comprend également des moyens de diffusion d'additif abrasif, tout à fait analogues à ceux qui sont divulgués dans la demande de brevet FR1856618.

L'additif abrasif utilisé peut-être du carbure de silicium ou de la poudre de diamant, par exemple.

Les moyens de diffusion d'additif abrasif, qui peuvent être en nombre inférieur ou égal à celui des brûleurs 7, peuvent être eux aussi animés d'un mouvement oscillant.

Ces moyens de diffusion d'abrasif peuvent comprendre des buses 12a, 12b, 12c, 12d, 12e, 12f solidaires des brûleurs 7, ou indépendantes de ceux-ci.

La fréquence d'oscillation des brûleurs 7 et/ou des buses de diffusion d'additif 12, peut-être typiquement de l'ordre de 3 oscillations par minute : c'est donc un mouvement d'oscillation relativement lent, étant noté que l'opération d'incinération du corps introduit dans le four crématoire dure typiquement de l'ordre d'une minute.

De manière optionnelle, mais préférée, le four crématoire selon invention comprend également un condensateur d'eau 13 qui permet de récupérer et séparer la vapeur d'eau des fumées chargées de particules issues de la sublimation du corps.

Ces fumées sont dirigées vers une cuve de décantation 15, permettant de récupérer les particules et de les évacuer en décharge.

La séparation de l'eau par le condenseur 13 permet de réduire sensiblement le volume de la cuve de décantation 15, typiquement à 50 m³ au lieu de 100 m³ - le filtrage des particules décantées pouvant de ce fait être effectué avec des filtres eux aussi considérablement réduits.

Le mode d'utilisation et les avantages du four crématoire qui vient d'être décrit résultent directement de ce qui précède.

Le mouvement oscillant des moyens de diffusion de chaleur 7 permet de réaliser un balayage de tout le corps à incinérer, et ainsi d'assurer un contact homogène des flammes de ces moyens de diffusion de chaleur sur tout le corps : la sublimation de ce corps, et l'évaporation d'eau, sont ainsi réalisés efficacement et rapidement.

Quelques mouvements d'oscillation, typiquement 3 par minute, suffisent à réaliser parfaitement cette sublimation.

Le fait de prévoir que les moyens de diffusion d'additif puissent eux aussi être doués d'un mouvement d'oscillation, permet de procéder à une destruction complète et homogène de la croûte de carbone susceptible de se former à la surface du corps pendant l'incinération.

Cette efficacité de la sublimation, procurée par les balayages des flammes et de l'additif abrasif, permet, *in fine,* de réduire la puissance de feu de chaque brûleur, ainsi que la quantité d'additif abrasif utilisé, concourant ainsi globalement à une réduction des produits (hydrogène/propergol et carbure de silicium/poudre de diamant) utilisés.

L'utilisation d'un condenseur pour séparer l'eau provenant de la vaporisation du corps, des fumées chargées de particules, permet une réduction significative du volume de l'installation de décantation, comme cela a été indiqué ci-dessus, contribuant à l'amélioration du bilan économique de l'installation.

Naturellement, l'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Four crématoire pour sublimation d'un corps humain comprenant des moyens d'émission de chaleur par contact (7a à 7e) à une température située dans une gamme allant de 2000°C à 3500°C, et de préférence à une température de 2700°C, des moyens de diffusion d'un additif abrasif (12a à 12e) et des moyens d'oscillation (9, 11) pour faire osciller ces moyens d'émission de chaleur (7a à 7e) pendant leur fonctionnement, **caractérisé en ce que** les moyens d'oscillation (9, 11) sont également des moyens pour faire osciller les moyens de diffusion d'additif abrasif (12a à 12e).

2. Four crématoire selon la revendication 1, dans lequel lesdits moyens d'oscillation (9, 11) sont adaptés pour faire osciller lesdits moyens d'émission de chaleur (7a à 7e) et/ou lesdits moyens de diffusion d'additif abrasif (12a à 12e) avec une amplitude de l'ordre de 30° dans un plan horizontal, et avec une fréquence de l'ordre de 3 oscillations par minute.

3. Four crématoire selon l'une quelconque des revendications précédentes, dans lequel lesdits moyens de diffusion d'additif abrasif (12a à 12e) sont solidaires desdits moyens d'émission de chaleur (7a à 7e).

4. Four crématoire selon l'une quelconque des revendications précédentes, dans lequel lesdits moyens d'émission de chaleur (7a à 7e) sont sélectionnés dans le groupe comprenant des brûleurs d'hydrogène, et des propulseurs de propergol.

5. Four crématoire selon l'une quelconque des revendications précédentes, comprenant six brûleurs (7a à 7e) disposés autour de la zone de réception du corps à incinérer.

6. Procédé de sublimation d'un corps disposé à l'intérieur d'un four crématoire selon l'une des revendications 1 à 5, avec des moyens d'émission de chaleur (7a à 7e) aptes à appliquer au corps des flammes à une température située dans une gamme allant de 2000°C à 3500°C, et de préférence à une température de 2700°C, dans lequel on réalise un balayage de ce corps avec ces flammes en faisant osciller les moyens d'émission de chaleur, et dans lequel on diffuse sur ce corps un additif abrasif, par balayage oscillant

## Patentansprüche

1. Krematoriumsofen zur Sublimation eines menschlichen Leichnams, umfassend Kontaktwärmeemissionsmittel (7a bis 7e) bei einer Temperatur in einem Bereich von 2000 °C bis 3500 °C und vorzugsweise bei einer Temperatur von 2700 °C, Mittel zur Diffusion eines Schleifzusatzes (12a bis 12e) und Oszillationsmittel (9, 11) zum Oszillieren dieser Wärmeemissionsmittel (7a bis 7e) während ihres Einsatzes, **dadurch gekennzeichnet, dass** die Oszillationsmittel (9, 11) ebenfalls Mittel zum Oszillieren der Mittel (12a bis 12e) zur Diffusion des Schleifzusatzes sind.

2. Krematoriumsofen nach Anspruch 1, wobei die Oszillationsmittel (9, 11) dazu geeignet sind, die Wärmeemissionsmittel (7a bis 7e) und/oder die Mittel zur Diffusion des Schleifzusatzes (12a bis 12e) mit einer Amplitude in der Größenordnung von 30° in einer horizontalen Ebene und mit einer Frequenz in der Größenordnung von 3 Oszillationen pro Minute zu oszillieren.

3. Krematoriumsofen nach einem der vorstehenden Ansprüche, wobei die Mittel zur Diffusion des Schleifzusatzes (12a bis 12e) in die Wärmeemissionsmittel (7a bis 7e) integriert sind.

4. Krematoriumsofen nach einem der vorstehenden Ansprüche, wobei die Wärmeemissionsmittel (7a bis 7e) aus der Gruppe ausgewählt sind, die Wasserstoffbrenner und Treibstofftriebwerke umfasst.

5. Krematoriumsofen nach einem der vorstehenden Ansprüche, der sechs Brenner (7a bis 7e) umfasst, die um den Aufnahmebereich für den einzuäschernden Leichnam herum angeordnet sind.

6. Verfahren zum Sublimieren eines in einem Krematoriumsofen angeordneten Leichnams nach einem der Ansprüche 1 bis 5, mit Wärmeemissionsmitteln (7a bis 7e), die dazu geeignet sind, den Leichnam mit Flammen bei einer Temperatur im Bereich von 2000 °C bis 3500 °C, vorzugsweise bei einer Temperatur von 2700 °C, zu beaufschlagen, wobei durch Oszillieren der Wärmeemissionsmittel ein Überstreichen des Leichnams mit diesen Flammen erfolgt und wobei durch oszillierendes Überstreichen ein Schleifmittel auf dem Leichnam verteilt wird.

## Claims

1. Crematory furnace for sublimating a human body comprising contact heat emitting means (7a to 7e) at a temperature in the range of 2000°C to 3500°C, and preferably at a temperature of 2700°C, abrasive additive diffusing means (12a to 12e) and oscillating means (9,11) for oscillating these heat emitting means (7a to 7e) during the operation thereof, **characterized in that** the oscillating means (9,11) are also means for oscillating the abrasive additive diffusing means (12a to 12e).

2. Crematory furnace according to claim 1, wherein said oscillation means (9,11) are adapted to oscillate said heat emitting means (7a to 7e) and/or said abrasive additive diffusing means (12a to 12e) with an amplitude of around 30° in a horizontal plane, and with a frequency of around 3 oscillations per minute.

3. Crematory furnace according to either of the preceding claims, wherein said abrasive additive diffusing means (12a to 12e) are integral with said heat emitting means (7a to 7e).

4. Crematory furnace according to any of the preceding claims, wherein said heat emitting means (7a to 7e) are selected from the group comprising hydrogen burners and propellant thrusters.

5. Crematory furnace according to any of the preceding claims, comprising six burners (7a to 7e) placed around the zone for receiving the body to be cremated.

6. Method for sublimating a body placed inside a crematory furnace according to any of claims 1 to 5, with heat emitting means (7a to 7e) suitable for applying to the body flames at a temperature in the range 2000°C to 3500°C, and preferably at a temperature of 2700°C, wherein said body is swept with said flames by oscillating the heat emitting means, and wherein an abrasive additive is diffused onto said body by oscillating sweeping.
